# EUROPÄISCHE PATENTSCHRIFT

(11) **EP 0 041 729 B1**
(45) Veröffentlichungstag und Bekanntmachung des Hinweises auf die Patenterteilung: **28.11.1984**
(21) Anmeldenummer: 81104455.1
(22) Anmeldetag: 10.06.1981
(51) Int. Cl.: B05B 1/04, B08B 3/02, F23D 11/12, F23D 13/36

(54) **Schlitzdüse zur Bildung von zusammenhängenden Gas- oder Flüssigkeitsschleiern, beispielsweise für Brenner**
Fantail nozzle for producing a continuous gas or liquid veil, e.g. for burners
Tuyère à fente pour former des voiles continus sous forme gazeuse ou liquide, p. ex. pour brûleurs

(30) Priorität: 10.06.1980 DE 3021710
(43) Veröffentlichungstag der Anmeldung: 16.12.1981
(73) Patentinhaber: Pagendarm, Erich, D-2000 Hamburg 54 (DE)
(72) Erfinder: Pagendarm, Erich, D-2000 Hamburg 54 (DE)
(74) Vertreter: Glawe, Delfs, Moll & Partner

## Beschreibung

Die Erfindung bezieht sich auf eine Schlitzdüse zur Bildung von zusammenhängenden Gas- oder Flüssigkeitsschleiern, beispielsweise für Brenner, deren Düsenschlitz zwischen einer quer zum Düsenschlitz verformbaren Leiste und einer eine Gegenfläche bildenden, in Längsrichtung starren Leiste gebildet ist, deren Schlitzabstand durch in Längsabstand voneinander angeordnete Verbindungsglieder aufrechterhalten ist.

Bei einer Extruder-Breitschlitz-Düse ist bekannt (DE-A-14 79 931), einen Düsenschlitz zwischen einer starren Fläche auf der einen Seite und einer verformbaren Leiste auf der anderen Seite zu bilden, wobei der Schlitzabstand durch an den Enden des Düsenschlitzes vorgesehene, den Düsenschlitz überbrückende Glieder vorgegeben ist. Zur genauen Einstellung des Schlitzabstands kann die verformbare Leiste durch eine Vielzahl von über ihre Länge verteilten Schrauben entgegen dem im Düsenschlitz herrschenden Mediumsdruck mehr oder weniger angestellt werden. Diese Konstruktion ist sehr aufwendig und stellt hohe Anforderungen an das Einstellungsgeschick des Bedienungspersonals. Ferner sind Schlitzdüsen bekannt (offenkundige Vorbenutzung), die aus zwei einen Düsenschlitz einschließenden Leisten bestehen, deren gleichmäßiger Schlitzabstand durch ihre Längssteifigkeit und durch in Längsabstand voneinander angeordnete Verbindungsglieder aufrechterhalten ist, die in Strömungsrichtung so weit vor dem eigentlichen Düsenschlitz angeordnet sind, daß dieser zur Bildung eines zusammenhängenden Schleiers ununterbrochen ist. Obwohl in diesem Fall beide den Schlitz bildenden Leisten in Längsrichtung starr sind, lassen sich Spaltsweiten nur bis etwa herab zu 0,2 mm erzielen. Bei kleineren Spaltweiten sind Ungleichmäßigkeiten durch Materialverzug und Wärmedehnungen zu befürchten. Außerdem ist der Herstellungsaufwand groß.

Der. Erfindung liegt die Aufgabe zugrunde, eine Schlitzdüse der eingangs genannten Art zu schaffen, deren Schlitz auch bei extrem geringer Weite mit geringem Aufwand konstante Abmessungen zur Bildung eines dünnen Mediumschleiers erlaubt.

Die erfindungsgemäße Lösung besteht darin, daß die elastisch flexibel ausgebildete Leiste über eine Vielzahl geringen Längsabstand voneinander aufweisender Vorsprünge unter Vorspannung an der Gegenfläche anliegt.

Die Schlitzweite wird bestimmt durch die Abmessungen der Vorsprünge bzw. der zwischen ihnen gebildeten Zwischenräume, wobei das Verhältnis zwischen der Länge dieser Zwischenräume und der Längsabmessungen der Vorsprünge bzw. das Verhältnis zwischen der Länge der Zwischenräume und ihrer Weite beliebig gestaltet werden kann. Dadurch wird es möglich, diejenigen Einflüsse zurückzudrängen, die der Bildung eines dünnen, zusammenhängenden Mediumschleiers entgegenwirken. Die Steifigkeit des die starre Leiste bildenden Bauteils kann in vielen Fällen geringer sein als bei herkömmlichen Düsen ; denn Abweichungen von der geplanten Richtung können keine Änderung der Schlitzweite verursachen, weil die flexible Leiste unter Einhaltung stets gleicher Schlitzweite daran unter Vorspannung anliegt.

Vorzugsweise sind die Vorsprünge fest mit der flexiblen Leiste verbunden, obwohl es auch möglich ist, sie an der Gegenfläche oder als drittes Glied zwischen der flexiblen Leiste und der Gegenfläche anzuordnen. Zweckmäßigerweise werden die Vorsprünge durch Rippen gebildet, dei zwischen einer Veilzahl von quer zur Schlitzrichtung eingearbeiteten Nuten stehen bleiben, die zweckmäßigerweise spanhebend eingearbeitet werden, um bei empfindlicher, blattförmiger Ausführung der flexiblen Leiste deren Verzug zu vermeiden. Dabei hat die Anordnung der Nuten in der flexiblen Leiste den Vorteil, daß sie darin besonders gleichmäßig eingearbeitet werden können und daß sie im Falle eines Verschleißes durch Ersetzung der relativ billigen flexiblen Leiste leicht erneuert werden können.

In diesem Zusammenhang kann es auch vorteilhaft sein, wenn mehrere Ränder der flexiblen Leiste mit den Nuten versehen sind. Beispielsweise können an derselben Kante der flexiblen Leiste auf gegenüberliegenden Seiten Nutreihen vorgesehen sein. Auch die anderen Ränder der Leiste können entsprechend geformt sein, so daß jede flexible Leiste zweimal oder gar viermal verwendet werden kann, indem sie jeweils gewendet wird. Die Nutung kann auch unterschiedlich geformt sein, so daß durch Wenden der Leiste unterschiedliche Strömungscharakteristika im Ausströmbereich erzielt werden können, beispielsweise unterschiedliche freie Querschnitte mit entsprechend unterschiedlichem Massedurchsatz. Die Erfindung eignet sich dank der leichten Austauschbarkeit der flexiblen Leiste und dank der Tatsache, daß etwaiger Verschleiß an der Gegenfläche durch die stets gleichmäßige, vorgespannte Anlage der flexiblen Leiste ausgeglichen wird, auch besonders für schleißende Medien.

Typische Anwendungsbeispiele sind Gasbrenner, Brenner für gasbetriebene Infrarotstrahler, Sperrdüsen zur Absperrung von Inertgaszonen mittels eines Inertgasschleiers, Düsen zur Bildung von scharfen Gasschleiern zum Abschälen von Flüssigkeiten von einer bewegten Gegenfläche, Düsen zur Erzeugung dünner Flüssigkeitsfilme, beispielsweise für Beschichtungszwecke.

Zweckmäßigerweise laufen die die Vorsprünge bildenden Rippen in Strömungsrichtung spitzwinklig aus, damit sich das in den Rippenzwischenräumen strömende Medium hinter den Rippen um so leichter vereinigt. Ferner kann der Zusammenschluß der von den Rippen getrennten Strömungsbereiche dadurch erleichtert werden, daß in Strömungsrichtung vor der Düsenaustrittsöffnung ein von Rippen bzw. Vorsprüngen freier Raum gebildet ist, der unmittelbar vor der Düsenaustrittsöffnung erweiterungsfrei ausgeführt ist. Dieser von Rippen freie Raum kann nach einem weiteren Merkmal der Erfindung von einer zweiten flexiblen Leiste gebildet sein, die die erste, die Rippen tragende flexible Leiste überragt. Die Austauschbarkeit der flexiblen Leiste verlangt nach einer Halterung, die ein leichtes Austauschen ermöglicht und gleichwohl eine gleichbleibend korrekte Anlage unter Vorspannung an der Gegenfläche gewährleistet. Es ist bekannt, für ähnliche Zwecke eine Halterung mit zwei, den flexiblen Teil zwischen sich einschließenden Spannbacken zu verwenden. Dies ist jedoch aufwendig und gewährleistet keineswegs stets korrekten Sitz des flexiblen Teils. Die Unteraufgabe der Schaffung einer Halterung, die den genannten Wünschen gerecht wird, löst die Erfindung dadurch, daß die Halterung im Querschnitt auf der der Gegenfläche abgewandten Seite der flexiblen Leiste zwei Anlagepunkte und auf der der starren Leiste zugewandten Seite der flexiblen Leiste einen versetzt zwischen den beiden anderen Anlagepunkten angeordneten Anlagepunkt bildet, zwischen denen die flexible Leiste gegensinnig zu der ihr durch die Vorspannung an der Gegenfläche aufgezwungenen Krümmung gekrümmt ist. Dadurch erhält die flexible Leiste im eingebauten Zustand eine im Querschnitt S-förmige Krümmung. Vom Anlagepunkt an der Gegenfläche bis über den ersten Anlagepunkt der Halterung hinaus ist sie zur Gegenfläche hin konvex gekrümmt, während sie im folgenden Einspannbereich in bezug auf die Gegenfläche konkav gekrümmt ist. Die Einspannfestigkeit gegenüber solchen Kräften, die die flexible Leiste aus der Halterung herausziehen wollen, wird dabei durch die Reibung bestimmt und somit durch die von der Stärke der beiden Krümmungen bestimmte Anlagekraft an den von der Halterung gebildeten Anlagepunkten. Diese Kraft kann leicht so bemessen werden, daß die Reibung stets groß genug ist, wobei diese Kraft um so größer ist, je kräftiger die Anpressung der flexiblen Leiste an der Gegenfläche ist. Die Halterungskräfte steigen daher mit den die flexible Leiste beanspruchenden Kräften. Solange (im allgemeinen im Montagezustand) die flexible Leiste an der starren Gegenfläche noch nicht anliegt, sind die Anlagekräfte innerhalb der Halterung noch mäßig, so daß sie leicht in die Halterung eingeschoben und ihre Lage Gewährleistung der korrekten Position korrigiert werden kann. Durch die Größe der Vorspannkraft der flexiblen Leiste an der Gegenfläche kann man leicht bewirken, daß Lageänderungen der flexiblen Leiste in der Halterung anschließend aufgrund zufällig unter den Betriebsbedingungen einwirkenden Kräften nicht mehr möglich sind. Ferner hat die Halterung den Vorteil, daß sie der flexiblen Leiste beträchtliche Steifigkeit verleiht, wie sie sonst nur bei Einspannung zwischen zwei gegeneinander pressende Backen erreicht wird, wobei aber die erfindungsgemäße Halterung wesentlich näher der starren Gegenfläche angeordnet sein kann als Spannbacken. Es kann im Rahmen der Erfindung daher größere Steifigkeit der flexiblen Leiste infolge geringer Kraglänge erreicht werden.

Zweckmäßigerweise umfaßt die Halterung eine in sich starre Profilleiste mit einem zur Bildung der Anlagepunkte profilierten Schlitz, wobei nach einem weiteren Merkmal der Erfindung der zuinnerst in dem Schlitz gebildete Anlagepunkt von einer die verlängerte Verbindungslinie der beiden anderen Abstützpunkte spitzwinklig schneidenden, durchgehenden Fläche gebildet ist. Dies erlaubt eine sehr einfache Montage, indem nämlich die flexible Leiste einfach von der offenen Seite her in den profilierten Schlitz eingeschoben wird, wobei die vorangehende Kante der flexiblen Leiste auf der durchgehenden Fläche unter zunehmender Biegung der flexiblen Leiste gleitet.

Die Erfindung wird im folgenden näher unter Bezugnahme auf die Zeichung erläutert, die vorteilhafte Ausführungsbeispiele veranschaulicht. Darin zeigen :
Figur 1 eine perspektivische Schnittansicht der Düsenanordnung,
Figur 2 eine Darstellung in größerem Maßstab des Teilbereichs, « Fig. 2 der Fig. 1,
Figur 3 eine Düsenanordnung zur Erzeugung eines Flüssigkeitsfilms an einer fallenden Fläche,
Figur 4 eine Luftbürste oder einen Brenner zur Behandlung einer laufenden Bahn,
Figur 5 eine Anordnung zur Erzeugung eines Flüssigkeitsschleiers zur Beschichtung einer Bahn,
Figur 6 einen Querschnitt durch eine abgewandelte Düsenanordnung,
Figur 7 eine Teilansicht der an der Bildung des Düsenschlitzes beteiligten Seite der flexiblen Leiste der Ausführung gemäß Fig. 6,
Figur 8 einen Querschnitt durch eine weitere Düsenanordnung und
Figur 9 eine Teilansicht der zur Ausführung gemäß Fig. 8 gehörigen flexiblen Leiste.

Die Düsenanordnung gemäß Fig. 1 besteht aus einer Platte 1, deren vorderer Bereich 2 die starre Leiste bildet, und einer Profilleiste 3, die in ihrem hinteren Bereich einen Zufuhrkanal 4 für das in Pfeilrichtung zuströmende Medium enthält und in ihrem vorderen Bereich die Halterung 5 für die flexible Leiste 6 bildet, welche mit dem vorderen Teil 2 der Platte 1 den Düsenschlitz 7 einschließt. Die beiden Teile sind im Bereich einer Mittelwand 8 der Profilleiste 3 miteinander verschraubt. Zwischen dem Kanal 4 und dem vor der Wand 8 liegenden Düsenraum 9 liegt eine spaltförmige Strömungsverbindung zwischen der Wand 8 und der ihr mit Abstand gegenüber stehenden Innenfläche der Platte 1. Der Kanal 4 ist nach hinten durch eine Dichtung 10 verschlossen.

Die Halterung 5 der Profilleiste 3 wird gebildet von zwei Schenkeln 11, 12, die miteinander einen Schlitz 13 einschließen. Der außen liegende Schenkel 11 ist länger als der innen liegende Schenkel 12. Beide Schenkel weisen an ihren Enden nach innen ragende Profilnasen 14, 15 auf, die (im Querschnitt) Anlagepunkte für die flexible Düsenleiste 6 bilden. Ein dritter Anlagepunkt wird von der Fläche 25 gebildet. Diese Anlagepunkte sind so gelegen, daß sich die dargestellte, gegenüber der Platte 1 konkave Krümmung innerhalb der Profilnase 14 fortsetzt. Die verhältnismäßig hohe Kontaktpressung der flexiblen Leiste 6 mit den Profilnasen 14, 15 bewirkt im allgemeinen an diesen Stellen eine ausreichende Abdichtung gegenüber dem Medium. Erforderlichenfalls können aber zusätzliche Dichtungsanordnungen vorgesehen sein.

An oder nahe ihrer vorderen Kante 16 liegt die flexible Düsenleiste an der von dem Teil 2 der Platte 1 gebildeten starren Leiste an. Die Anordnung ist so getroffen, daß sich in der dargestellten montierten Stellung eine Vorspannung ergibt, die der flexiblen Leiste in ihrem vorderen Bereich eine Krümmung verleiht, die konvex zur Gegenfläche verläuft und somit gegensinnig zu der Krümmung im hinteren Bereich der flexiblen Leiste. Die vordere Krümmung setzt sich auch hinter der Nase 14 noch fort, so daß dadurch die Anlagepressung innerhalb der Halterung 5 verstärkt wird. Anders ausgedrückt, die Anlagepressung ist geringer, solange während der Montage der flexiblen Leiste die Platte 1 mit der Profilleiste 3 noch nicht verschraubt ist, die flexible Leiste 6 noch nicht gegen die Platte 1 vorgespannt ist und es demzufolge noch an der konkaven Krümmung im vorderen Bereich fehlt. Dies erleichtert die Montage der flexiblen Leiste durch einfaches Einschieben in die Halterung bis zum Anschlag an der Wand 8. Umgekehrt wird durch das Aufschrauben der Platte 1 auf die Profilleiste 3 und die dadurch hervorgerufene Vorspannung der flexiblen Leiste die Haltekraft in der Halterung kräftig erhöht, so daß dadurch eine endgültige und gegenüber den Betriebskräften sichere Verriegelung der flexiblen Leiste in der Halterung entsteht.

In demjenigen Bereich, in welchem die flexible Leiste 6 an der starren Gegenfläche anliegt, ist sie mit einer Vielzahl von eingefrästen Nuten 17 versehen, zwischen denen Rippen 18 stehen bleiben. In dem in Fig. 2 dargestellten Fall sind die Rippen 18 wesentlich schmaler als die Nuten 17, wobei die Nuten in Längsrichtung der Düse länger sind als quer dazu. Es leuchtet ein, daß man durch unterschiedliche Bemessung der Rippen und Nuten die Düsenausströmverhältnisse beliebig beeinflussen kann. Bei Medien, die sich im Anschluß an die von den Rippen 18 verursachten Schlitzunterbrechungen schwerer zu einem durchgehenden Schleier wieder zusammenschließen, wird man die Rippen besonders schmal machen. Umgekehrt kann bei weniger kritischen Medien eine größere Rippenbreite geduldet werden. Vorteilhafterweise ist die Breite der Nuten 17, also deren Abmessung in Längsrichtung der flexiblen Leiste 6 in demjenigen Querschnitt, in dem sich die Düse nach außen öffnet, geringer als die fünffache Restdicke der flexiblen Leiste in diesem Bereich.

Vorzugsweise ist sie sogar geringer als die dreifache Restdicke in diesem Bereich. - Die Breite der Rippen in diesem Bereich liegt zweckmäßigerweise unter der doppelten Nuttiefe (Abmessung quer zur Düsenspaltebene).

Es können besondere Vorkehrungen getroffen werden, damit auch besonders schwierige Medien sich unter Beibehaltung einer sehr dicken Filmdicke zuverlässig und rasch hinter der Düse zu einem geschlossenen Vorhang verbinden. Diese bestehen beispielsweise darin, daß die Nuten schräg zur Längsrichtung der Düsenleisten verlaufen. Ferner ist es nach der Erfindung möglich, daß die Rippen 18 vor dem eigentlichen Düsenaustrittsquerschnitt enden. Es ist auch möglich, die Dicke der Rippen in Strömungsrichtung bis zum Austrittsquerschnitt abnehmen zu lassen, so daß ihre Dicke im Austrittsquerschnitt auf ein vernachlässigbares Maß oder sogar auf Null sinkt. Schließlich kann die ungenutete Düsenschlitzbegrenzungsfläche, die im Beispiel der Fig. 2 von der Platte 2 gebildet wird, über den eigentlichen Düsenaustrittsquerschnitt ein wenig hinausragen, so daß die daran wirksam werdende Adhäsion das Zusammenschließen des Films begünstigt.

Da die flexible Leiste leicht austauschbar ist, kann sie aus einem weniger verschleißfesten Werkstoff bestehen, der sich dafür leichter mit den beschriebenen Nuten im spanhebenden Verfahren versehen läßt, beispielsweise Kunststoff.

Wenn im vorliegenden Zusammenhang von einer starren Leiste gesprochen wird, so ist damit lediglich ausgesagt, daß diese im Verhältnis zu der flexiblen Leiste so starr ist, daß die gewünschte Richtung und Lage des Düsenschlitzes gewährleistet ist. Sie braucht aber weniger starr zu sein als bekannte Düsenleisten, weil die Einhaltung eines konstanten Düsenquerschnitts nicht von ihrer Starrheit abhängt. Andererseits muß die flexible Leiste so stark vorgespannt sein, daß sie dem im Betrieb wirksamen statischen Innendruck sowie evtl. zusätzlichen hydrodynamischen Kräften standhalten kann.

Eine Düse mit dem prinzipiellen Aufbau der Fig. 1 und 2 kann für verschiedenste Anwendungsfälle benutzt werden, beispielsweise für einen Brenner, zur Erzeugung eines Flüssigkeitsfilms oder zur Erzeugung eines flachen Luftstrahls, mit dem von einer bewegten Gegenfläche ein Flüssigkeitsfilm abgeschält wird.

Fig. 3 zeigt die erfindungsgemäße Düse in der Anwendung zur Erzeugung eines Flüssigkeitsfilms 19, der an einer vertikalen Wand 20 herabläuft, die gleichzeitig die Gegenfläche der starren Leiste der Düsenanordnung bildet.

Gemäß Fig. 4 ist die Düsenanordnung vertikal nach unten gerichtet über einer horizontal verlaufenden Bahn 21 vorgesehen und dient dort beispielsweise als Brenner für die Wärmebehandlung der Bahn oder als Luftbürste.

Fig. 5 veranschaulicht die Verwendung der Düse zur Erzeugung eines Flüssigkeitsschleiers 22 für die Beschichtung der Bahn 23.

Die zuvor beschriebene Düsenanordnung ist geeignet für alle Medien, die sich nach dem Durchtritt durch den gerippten Teil der Düse leicht wieder vereinigen oder für solche Anwendungsfälle, in denen es auf die Vereinigung nicht unbedingt ankommt. Für Medien, die in dieser Hinsicht Schwierigkeiten machen und jedenfalls im Anschluß an die Düse einen durchgehenden Schleier bilden sollen, eignet sich die Düsenausführung gemäß Fig. 6 und 7. In Fig. 6 erkennt man, daß die an der von der starren Leiste 2 gebildeten Gegenfläche unter Vorspannung anliegende flexible Leiste 6 Rippen 28 trägt, die zu ihrem in Strömungsrichtung hinten liegenden Ende 29 hin in der Draufsicht (Fig. 7) spitz zulaufen, so daß das in den dazwischen gebildeten Nuten 17 strömende Medium hinter ihnen zur Vereinigung gezwungen wird. Der Spitzenwinkel ist so gewählt, daß eine vorzeitige Ablösung der Strömung nicht stattfindet. In vielen Fällen reicht dieses Mittel zur Vereinigung der Strömung aus ; die Rippen können in dieser Form bis zur Düsenaustrittsöffnung 30 geführt sein. Fig. 6 und 7 zeigen jedoch noch ein weiteres Merkmal, das zur Vereinigung der Strömung beiträgt, nämlich jenseits des Endes der Rippen 28 einen Überstand 31 beider den Düsenschlitz bildenden Flächen, so daß in Strömungsrichtung hinter den Rippen 28 ein Raum 32 gebildet ist, der sich von den Rippen bis zur Düsenaustrittsöffnung 30 verengt. Die Enden 29 der Rippen 28 sind daher in diesem Fall nicht an der Bildung der Düsenaustrittsöffnung 30 beteiligt, sondern stellen der Düsenaustrittsöffnung vorgeschaltete Abstandshalter dar.

In den meisten Fällen ist es wichtig, daß sich der Querschnitt des Düsenschlitzes im Raum 32 vor der Düsenaustrittsöffnung 30 zu dieser hin verengt oder zumindest konstant bleibt, jedenfalls aber keine Erweiterung bildet, damit der austretende Mediumstrahl von den Kanten der Düsenaustrittsöffnung scharf und eindeutig konturiert wird. Dies schließt nicht aus, daß der Düsenschlitz in Abstand vor der Düsenaustrittsöffnung 30 irgendwelche anderen Erweiterungen oder Verengungen aufweist, weil es lediglich darauf ankommt, daß die Düsenaustrittsöffnung als solche scharf gebildet wird und keine Erweiterungen aufweist, die ein ggf. unregelmäßiges Ablösen der Strömung vor dem Erreichen der eigentlichen Düsenaustrittsöffnung gestatten würden.

Die beiden Merkmale des spitzen Auslaufens der Rippen 28 einerseits und des Vorhandenseins eines rippenfreien, sich nicht erweiternden Raums 32 im Anschluß an die Rippen 28 vor der Düsenaustrittsöffnung 30 andererseits können unabhängig voneinander vorzugsweise aber gemeinsam angewendet werden beispielsweise auch bei Rakelanordnungen, bei denen die starre Leiste von einer bewegten, zu beschichtenden Bahn oder einem rotierenden Zylinder gebildet ist.

Fig. 8 zeigt eine Düsenanordnung, bei der lediglich das Mittel eines rippenfreien, sich verengenden Raums vor der Düsenaustrittsöffnung 30 angewendet ist, während die Rippen 18 an der flexiblen Leiste 6 stumpf enden, und zwar in der Stirn der flexiblen Leiste 6. Der sich zur Düsenaustrittsöffnung 30 verengende Raum 32 im Anschluß an die Rippen wird gebildet durch eine zweite flexible Leiste 33, die in der Art einer Stützrakel über der flexiblen Leiste 6 liegt und diese überragt.

## Patentansprüche

1. Schlitzdüse zur Bildung von zusammenhängenden Gas- oder Flüssigkeitsschleiern, beispielsweise für Brenner, deren Düsenschlitz (7) zwischen einer quer zum Düsenschlitz verformbaren Leiste (6, 33) und einer eine Gegenfläche bildenden, in Längsrichtung starren Leiste (Platte 1, 2) gebildet ist, deren Schlitzabstand durch in Längsabstand voneinander angeordnete Verbindungsglieder aufrechterhalten ist, dadurch gekennzeichnet, daß die elastisch flexibel ausgebildete Leiste (6, 33) über eine Vielzahl geringen Längsabstand voneinander aufweisender Vorsprünge (8, 28) unter Vorspannung an der Gegenfläche (Platte 1, 2) anliegt.

2. Düse nach Anspruch 1, dadurch gekennzeichnet, daß die Vorsprünge (18) fest mit der flexiblen Leiste (6) verbunden sind.

3. Düse nach Anspruch 1 oder 2, dadurch gekennzeichnet, daß die Vorsprünge durch die zwischen einer Vielzahl von quer zur Schlitzrichtung eingerarbeiteten Nuten (17) stehenbleibenden Rippen (18) gebildet sind.

4. Düse nach Anspruch 3, dadurch gekennzeichnet, daß die flexible Leiste (6) zu mehrfacher Verwendung an mehreren Rändern genutet ist.

5. Düse nach einem der Ansprüche 1 bis 4, dadurch gekennzeichnet, daß die Rippen (28) in Strömungsrichtung spitzwinklig auslaufen.

6. Düse nach einem der Ansprüche 1 bis 5, dadurch gekennzeichnet, daß in Strömungsrichtung vor der Düsenaustrittsöffnung (30) ein von Rippen (28) freier Raum (32) gebildet ist, der unmittelbar vor der Düsenöffnung (30) erweiterungsfrei ausgeführt ist.

7. Düse nach Anspruch 6, dadurch gekennzeichnet, daß der von Rippen freie Raum (32) von einer zweiten flexiblen Leiste (33) gebildet ist, die die erste, die Rippen (18, 28) tragende flexible Leiste (6) überragt.

8. Düse nach einem der Ansprüche 1 bis 7, dadurch gekennzeichnet, daß eine Halterung (5) für die flexible Leiste (6) im Querschnitt auf der der Gegenfläche abgewandten Seite der flexiblen Leiste (6) zwei Anlagepunkte (14, 25) und auf der der Gegenfläche zugewandten Seite der flexiblen Leiste einen versetzt zwischen den beiden anderen Anlagepunkten (14, 25) angeordneten Anlagepunkt (15) bildet, zwischen denen die flexible Leiste (6) gegensinnig zu der ihr durch die Vorspannung an der Gegenfläche aufgezwungene Krümmung gekrümmt ist.

9. Düse nach Anspruch 8, dadurch gekennzeichnet, daß die eine in sich starre Profilleiste (3) mit einem zur Bildung der Anlagepunkte (14, 15, 25) profilierten Schlitz (13) aufweist.

10. Halterung nach Anspruch 9, dadurch gekennzeichnet, daß der zuinnerst in dem Schlitz (13) gebildete Anlagepunkt von einer die verlängerte Verbindungslinie der beiden anderen Anlagepunkte (14, 15) spitzwinklig schneidenden, durchgehenden Fläche (25) gebildet ist.

## Claims

1. A slotted nozzle for producing continuous gas or liquid veils, for example for burners, whose nozzle slot (7) is formed between a fillet (6, 33) deformable transversely to the nozzle slot and a fillet (plate 1, 2) rigid in longitudinal direction and forming a counterface, the slot spacing of which is maintained by connecting members arranged spaced apart longitudinally, characterised in that the fillet (6, 33), which is designed to be resiliently flexible, is applied with pre-loading against the countersurface (plate 1, 2) via a plurality of projections (18, 28) having a small longitudinal distance apart from one another.

2. A nozzle according to Claim 1, characterised in that the projections (18) are securely connected to the flexible fillet (6).

3. A nozzle according to Claim 1 or 2, characterised in that the projections are formed by the ribs (18) remaining between a plurality of grooves (17) provided transversely to the slot direction.

4. A nozzle according to Claim 3, characterised in that the flexible fillet (6) is grooved at a plurality of edges for multiple use.

5. A nozzle according to Claims 1 to 4, characterised in that the ribs (28) terminate at an acute angle to flow direction.

6. A nozzle according to Claims 1 to 5, characterised in that in flow direction upstream of the nozzle outlet opening (30) a space (32) free of ribs is provided, which space is free of widening immediately upstream of the nozzle opening (30).

7. A nozzle according to Claim 6, characterised in that the space (32) free of ribs is formed by a second flexible fillet (33) which overlaps the first flexible fillet (6) carrying the ribs (18, 28).

8. A nozzle according to Claims 1 to 7, characterised in that a mounting (5) for the flexible fillet (6) in cross-section on that side of the flexible fillet (6) remote from the countersurface forms two abutment points (14, 25) and on that side of the flexible fillet facing the countersurface forms an abutment point (15) arranged offset between the two other abutment points (14, 25), between which the flexible fillet (6) is curved in the opposite direction to the curvature imposed on it by the pre-loading at the countersurface.

9. A nozzle according to Claim 8, characterised in that it has an inherently rigid shaped fillet (3) with a shaped slot (13) for forming the abutment points (14, 15, 25).

10. A mounting according to Claim 9, characterised in that the abutment point formed innermost in the slot (13) is formed by a continuous surface (25) intersecting at an acute angle the projected connecting line of the two other abutment points (14, 15).

## Revendications

1. Tuyère à fente pour la formation de voiles gazeux ou liquides continus, par exemple pour brûleurs, tuyère dont la fente (7) est formée entre une bande (6, 33) déformable transversalement par rapport à la fente de la tuyère et une bande rigide en direction longitudinale, constituant une contre-surface (plaque 1, 2), bandes dont l'écart formant la fente est maintenu par des éléments de jonction disposés à distance longitudinale les uns des autres, caractérisée en ce que la bande (6, 33), réalisée sous forme élastiquement flexible, est appliquée sous précontrainte contre la contre-surface (plaque 1, 2) par une multiplicité de saillies (18, 28) qui présentent de petits intervalles entre elles en direction longitudinale.

2. Tuyère selon la revendication 1, caractérisée en ce que les saillies (18) sont solidarisées d'un seul tenant à la bande flexible (6).

3. Tuyère selon la revendication 1 ou 2, caractérisée en ce que les saillies sont constituées par les nervures (18) formées entre une multiplicité de rainures (17) creusées transversalement par rapport à la direction de la fente.

4. Tuyère selon la revendication 3, caractérisée en ce qu'en vue d'une utilisation multiple, la bande flexible (6) est rainurée sur plusieurs de ses bords.

5. Tuyère selon l'une quelconque des revendications 1 à 4, caractérisée en ce que les nervures (28) se terminent à angle aigu dans le sens du courant.

6. Tuyère selon l'une quelconque des revendications 1 à 5, caractérisée en ce qu'il est formé, en amont de l'orifice de sortie (30) de la tuyère dans le sens du courant, un espace (32) libre de nervures (28) qui est réalisé sans élargissement immédiatement avant l'orifice (30) de la tuyère.

7. Tuyère selon la revendication 6, caractérisée en ce que l'espace (32) libre de nervures est formé par une seconde bande flexible (33) qui dépasse la première bande flexible (6) portant les nervures (18, 28).

8. Tuyère selon l'une quelconque des revendications 1 à 7, caractérisée en ce qu'une monture (5) pour la bande flexible (6) forme deux points d'appui (14, 25) du côté de la bande flexible (6) situé à l'opposé de la contre-surface en coupe transversale et un point d'appui (15) situé en position décalée entre les deux autres points d'appui (14, 25) du côté de la barre flexible dirigé vers la contre-surface, points d'appui entre lesquels la bande flexible (6) est courbée en sens inverse de la courbure qui lui est imposée par la pré-contrainte contre la contre-surface.

9. Tuyère selon la revendication 8, caractérisée en ce qu'elle présente une bande profilée (3) rigide en soi, comportant une fente (13) profilée de manière à former les points d'appui (14, 15, 25).

10. Monture pour tuyère selon la revendication 9, caractérisée en ce que le point d'appui formé le plus à l'intérieur de la fente (13) est constitué par une surface continue (25) qui coupe à angle aigu le prolongement de la ligne de jonction des deux autres points d'appui (14, 15).
